# EUROPÄISCHE PATENTSCHRIFT

(11) **EP 3 666 399 B1**
(45) Veröffentlichungstag und Bekanntmachung des Hinweises auf die Patenterteilung: **15.09.2021**
(21) Anmeldenummer: 19000539.7
(22) Anmeldetag: 29.11.2019
(51) Int. Cl.: B05C 5/02, B05C 11/04, D21H 23/32, B05C 5/00

(54) **AUFTRAGSWERK ZUM DIREKTEN ODER INDIREKTEN AUFTRAGEN EINES STREICHMEDIUMS**
APPLICATOR FOR DIRECT OR INDIRECT APPLICATION OF A COATING MEDIUM
MÉCANISME D'APPLICATION DIRECTE OU INDIRECTE D'UN MILIEU DE COUCHAGE

(30) Priorität: 07.12.2018 DE 102018009535
(43) Veröffentlichungstag der Anmeldung: 17.06.2020
(73) Patentinhaber: Andritz Küsters GmbH, 47805 Krefeld (DE)
(72) Erfinder: RACZ, Christoph, 47803 Krefeld (DE); MEITNER, Robert, 47807 Krefeld (DE); RAUSCH, Andreas, 41363 Jüchen (DE); DOERKES, Ralf, 47799 Krefeld (DE); PESCH, Andreas, 47799 Krefeld (DE); BEHRENS, Stefan, 47929 Grefrath (DE)
(74) Vertreter: Henseler, Daniela

(56) Entgegenhaltungen:
- EP-A1- 2 813 617
- DE-A1- 4 203 398
- DE-A1- 19 713 195
- DE-U1- 29 600 016
- US-A- 3 418 970
- US-A1- 2012 121 814

## Beschreibung

Die Erfindung betrifft ein Auftragswerk zum direkten oder indirekten Auftragen nach dem Oberbegriff des Anspruchs 1.

Ein Auftragswerk nach Anspruch 1 ist bekannt aus US 3 418 970 A.

Auftragswerke, wie beispielsweise eine Filmpresse, dienen dazu, einen exakten Film vorzudosieren, der im Walzenspalt ohne Sumpf auf das Papier übertragen wird. Das Auftragswerk ist auf der Gegenseite der Walze angesetzt. Die Zuführung der Auftrag- und Strichmengen erfolgt wie in der Streicherei über Düsen- oder Walzenauftragssysteme. Die Bezeichnung Filmpresse wird üblicherweise als Gattungsbegriff verwendet, wobei bekannte Lösungen insoweit auch der Speedsizer und die Metering Blade Size Press sind.

Die Auftragswerke umfassen einen Tragbalken, der die Auftragsvorrichtung gegenüber einer Auftragswalze führt, die ihrerseits ein Auftragsmedium auf diese Walze aufträgt. Für die Funktion des Auftragswerks ist dabei wesentlich, dass der Tragbalken, der die Auftragsvorrichtung trägt, möglichst gerade über die Maschinenbreite ist und auch während des Betriebs.

Gegen die Geradheit des Tragbalkens wirken allerdings verschiedene Einflüsse wie das Eigengewicht des Tragbalkens und das der Auftragsvorrichtung, beispielsweise der Auftragskammer; die Druckkraft der Auftragsvorrichtung durch Mediumsdruck an der Walze; thermische Einflüsse von der Auftragsvorrichtung; thermische Einflüsse von der Umgebung.

Damit die thermischen Einflüsse von der Auftragsvorrichtung auf den Tragbalken möglichst gering sind kann vorgesehen sein, eine mechanische und thermische Entkopplung vorzusehen. Es muss eine ausreichende Isolierung zwischen der Auftragsvorrichtung und dem Tragbalken geben, und die thermische Längendehnung darf sich nicht auf den Tragbalken auswirken. Bekannt ist dazu aus DE 10 2008 041 119 A1, die Auftragsvorrichtung in Längsrichtung gleitend zu lagern. Der Einsatz von relativ aufwändigen und teuren Durchbiegungsausgleichssystemen ist dann in der Regel geringer.

Trotz dieser Maßnahme können die thermischen Einflüsse von der Umgebung auf den Tragbalken so ungünstig sein, dass dieser sich unzulässig weit durchbiegt. Es können Temperaturunterschiede von bis zu 30 K auf den Tragbalken wirken, die ohne geeignete Gegenmaßnahmen zu einer starken Krümmung des Tragbalkens führen. Aus dem Stand der Technik sind einige Maßnahmen bekannt, den Tragbalken thermisch zu beeinflussen.

So ist aus DE 39 25 517 A1 ein Tragbalken für ein Streichblade mit zwei Kühlkanälen bekannt, über die eine Verformung durch Temperatureinflüsse weitgehend vermieden werden sollen. Einen ähnlichen Ansatz verfolgt die DE 699 29 298 T2, bei der mit zwei Temperierkanälen der Tragbalken für eine Jet-Düse möglichst gerade gehalten werden soll. In der DE 195 24 702 C1 wird eine Rakelbalkenanordnung gezeigt, bei der von einem der vier Temperierkanäle Verdünnungsflüssigkeit für den Streichprozess abgezweigt wird. Die DE 39 08 386 A1 beschreibt eine Balkentemperierung mittels elektrischer Heizbänder, die in Längsrichtung im Balken verlegt sind.

Auch für Schaberbalken sind bereits Temperiervorrichtungen üblich, entweder werden diese wie in der US 3 221 357 komplett durchströmt oder wie in der US 3 134 126 sektionsweise, so dass man über unterschiedliche Temperaturen die Krümmung beeinflussen könnte. Alle bekannten Lösungen haben die Gemeinsamkeit, dass die Tragbalken der Länge nach geradlinig durchströmt werden und über eine geeignete Temperaturwahl die Krümmung der Balken beeinflusst werden soll.

Trotz des thermischen Durchbiegungsausgleichs und des Feindosierens mittels Feindosierrakel gelingt es häufig dennoch nicht, die gewünschte Genauigkeit der Oberflächenbeschichtung zu erzielen.

Aus WO 2012/118438 A1 sind schließlich aufwändige Lagereinrichtungen mit Passflächen bekannt, deren Herstellung teuer ist. Der Betrieb ist zudem wartungsintensiv.

Aufgabe der Erfindung ist es daher, ein Auftragswerk zu schaffen, mit dem die Qualität der Oberflächenbeschichtung, insbesondere zur Erreichung eines möglichst gleichmäßigen Querprofils der Beschichtungsdicke, verbessert werden kann.

Diese Aufgabe wird gelöst durch die Merkmale des Anspruchs 1.

Hierdurch wird ein Auftragswerk geschaffen, bei dem zur thermischen Entkopplung zwischen Tragbalken und Streichvorrichtung, insbesondere Düse, an dem Tragbalken eine Mehrzahl einzelner voneinander beabstandeter rippenförmiger Elemente befestigt sind. Diese rippenförmigen Elemente lagern dabei die Streichvorrichtung derart, dass die Kraft der Streichvorrichtung, insbesondere der Düse, die sich aus der Gewichtskraft und Betriebskraft zusammensetzt, überwiegend über Druckkräfte übertragen werden kann. So können einfache Schrauben reichen, um die Düse in Position zu halten. An den rippenförmigen Elementen können dazu vorzugsweise zwei Isolierplatten angesetzt sein, um die Wärmeleitung von der Düse zum Tragbalken zu minimieren. Die rippenförmigen Elemente können zudem mit Ausschnitten versehen sein, um die Wärmeleitung von der Düse zum Tragbalken zu minimieren.

Gemäß einem Ausführungsbeispiel kann der Tragbalken über seine Länge ein Außenrohr mit einen Innenrohr umfassen, zwischen denen ein flüssigkeitsdurchströmter Ringspalt ausgebildet ist. In dem Ringspalt ist ein Strömungszwangslauf ausgebildet, der derart dimensioniert ist, dass der Wärmeübergang an einer Innenwandung des Außenrohrs größer ist als der Wärmeübergang an der Außenwandung des Außenrohrs. Es ist das Verdienst der Erfinder erkannt zu haben, dass zum Zwecke des thermischen Durchbiegungsausgleichs der Wärmeübergang an der Innenwandung des Außenrohrs bestimmend ist für eine gleichmäßige Temperatur über die Länge des Tragbalkens dann, wenn der Wärmeübergang an der Innenwandung des Außenrohrs größer ist als der Wärmeübergang an der Außenwandung des Außenrohrs.

Der Wärmeübergang an der Innenwandung des Außenrohrs folgt aus der Intensität des Wärmeübergangs an dieser Grenzfläche und ist abhängig von der Fähigkeit des Strömungszwangslaufs, Energie von der Oberfläche der Innenwandung abzuführen oder an die Oberfläche der Innenwandung abzugeben. Bestimmt wird die Intensität des Wärmeübergangs durch den Wärmeübergangskoeffizienten, der abhängig ist von der Strömungsgeschwindigkeit bzw. der Art der Strömung (laminar oder turbulent) der Flüssigkeit, den geometrischen Abmessungen des Ringspalts und der Oberflächenbeschaffenheit der Innenwandung. Über diese Einflussfaktoren ist der Wärmeübergangskoeffizient an der Innenwandung des Außenrohrs steuerbar, und zwar weitgehend unabhängig von der jeweiligen Flüssigkeitstemperatur, was zu einer quasi Abschirmung gegenüber den Umgebungseinflüssen auf das Außenrohr führt, wenn der dortige Wärmeübergang eine geringere Intensität hat.

Vorteilhaft ist es, wenn der Wärmeübertragungskoeffizient im Inneren des Tragbalkens wesentlich größer ist als der Wärmeübertragungskoeffizient, über den die Umgebungseinflüsse auf den Tragbalken wirken. Vorteilhaft ist insoweit, wenn dieser mindestens das 10-fache, besonders bevorzugt das mindestens 100-fache bis zu 200-fache des Wärmeübertragungskoeffizienten durch die Umgebungseinflüsse beträgt.

Weiterhin bevorzugt ist, dass der Tragbalken schraubenlinienförmig durchströmt wird. Das Außenrohr und das Innenrohr, das einen Verdränger bilden kann, können jeweils zylindrisch ausgebildet sein oder auch eine andere Querschnittsform besitzen. Das Innenrohr kann dabei auch als Vollkörper ausgebildet sein. Ausbildbar ist eine schraubenlinienförmige Durchströmung über ein Innenrohr mit aufgebrachter Wendel, die in dem Außenrohr als Trägerrohr montiert werden. Durch die schraubenlinienförmige Zwangsführung des Temperierfluids überstreicht dieses immer wieder wärmere und kühlere Bereiche des Außenrohres und sorgt so für eine Vergleichmäßigung der Temperatur über die gesamte Rohrerstreckung durch Aufprägen der für das Temperierfluid gewählten Temperatur auf das Außenrohr. Dabei ist wesentlich, dass eine gezielte Einstellung der Fluidtemperatur auf eine vorbestimmte Temperatur nicht erforderlich ist, da die Wirkung des Verhältnisses der Wärmeübertragungskoeffizienten zueinander im Wesentlichen temperaturunabhängig ist. Eine Anpassung an die Umgebungstemperatur ist genauso möglich wie ein beheiztes oder gekühltes Temperierfluid zu erzeugen, das sich dann immer gleichmäßig auf den Tragbalken über seine vorzugsweise gesamte Länge auswirkt.

Weitere Vorteile und Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.
Fig. 1 zeigt schematisch einen Querschnitt eines Auftragswerks,
Fig. 2 zeigt schematisch eine perspektivische Vorderansicht eines Auftragswerks,
Fig. 3 zeigt schematisch eine perspektivische Ansicht eines Tragbalkens des Auftragswerks mit einer Mehrzahl befestigter rippenförmiger Elemente, auf den eine Streichvorrichtung montierbar ist,
Fig. 4 zeigt schematisch eine perspektivische Ansicht eines rippenförmigen Elements als Festlager für eine montierbare Streichvorrichtung (ausgeblendet),
Fig. 5 zeigt schematisch eine perspektivische Ansicht eines rippenförmigen Elements als Loslager für eine montierbare Streichvorrichtung (ausgeblendet).

Die Erfindung betrifft ein Auftragswerk zum direkten oder indirekten Auftragen eines Streichmediums auf eine laufende Materialbahn, insbesondere aus Papier oder Karton. Unter Auftragswerk wird eine Einrichtung verstanden, welche eine Auftragsmedienzufuhr zu einer zu beschichtenden Oberfläche ermöglicht. Die Auftragsmedienzufuhr kann dabei über eine Auftragskammer oder Düsen erfolgen. Ein übliches Auftragswerk ist beispielsweise die Filmpresse.

Wie Fig. 1 und Fig. 2 zeigen, umfasst das Auftragswerk einen Tragbalken 1 zum Führen und Positionieren einer langgestreckten Streichvorrichtung 2 zur Abgabe von Streichmedium über eine Maschinenbreite. Das Auftragswerk ist auf der Gegenseite einer Walze 3 angesetzt, auf die vordosiert das Streichmedium von dem Auftragswerk als Film aufgetragen wird. Die Walze 3 überträgt das Streichmedium auf die Materialbahn.

Der Tragbalken 1 ist mindestens maschinenbreit ausgebildet und dient hier beispielsweise zur Lagerung und Abstützung einer Streichvorrichtung 2, die eine Auftragskammer 4 zum Auftragen des Streichmediums und ein Rakel 5 bzw. Egalisierungseinrichtung aufweist. Diese Teile werden im Betrieb unterschiedlichen thermischen Einflüssen ausgesetzt, so dass Durchbiegungen aufgrund inhomogener thermischer Ausdehnungen am Auftragswerk die Folge sein können. Um dies zu verhindern, ist die Streichvorrichtung 2 thermisch entkoppelt am Tragbalken 1 abgestützt. Dazu sind an dem Tragbalken 1 eine Mehrzahl einzelner voneinander beabstandeter rippenförmiger Elemente 12, 13 befestigt, die jeweils mindestens zwei Tragelemente 14, 15 zur mindestens 70%igen Aufspaltung einer Lastaufnahme aus Gewichtskraft und Betriebskraft der auf den rippenförmigen Elementen 12, 13 gelagerten Streichvorrichtung 2 aufweisen.
Die rippenförmigen Elemente 12, 13 sind vorzugsweise skelettartig ausgebildet, um die Wärmeleitung von der Streichvorrichtung 2, insbesondere einer Düse, zum Tragbalken 1 zu minimieren
Wie Fig. 3 bis Fig. 5 zeigen, sind die rippenförmigen Elemente 12, 13 vorzugsweise mit winkelig zueinander aufgestellten Tragelementen 14, 15 ausgebildet, die die Streichvorrichtung 2 gleitverschieblich gegenüber dem Tragbalken 1 aufnehmen können. Die Tragelemente 14, 15 tragen Lagerflächen 16, 17, die aus einem plattenförmigen Isoliermaterial zur thermischen Abschirmung gebildet sind.

Ein rippenförmiges Element 13 ist als Festlager und die übrigen rippenförmigen Elemente 12 als Loslager für eine auf diese Elemente 12, 13 montierbare Streichvorrichtung 2 ausgebildet, um eine Kompensation thermischer Längenänderungen zwischen Tragbalken 1 und Streichvorrichtung 2 zu ermöglichen. Insbesondere ein antriebsseitiges rippenförmiges Element 13 kann als Festlager ausgebildet sein. Die Los-/Festlagertechnik über die erfindungsgemäßen rippenförmigen Elemente 12, 13 erlaubt eine ungehinderte Längenausdehnung der beiden Vorrichtungskomponenten Tragbalken 1 und Streichvorrichtung 2 in deren Längsrichtung relativ zueinander. Dabei sind diese fest, aber lösbar miteinander verbunden. Eine Linearführung über die rippenförmigen Elemente 12, 13 ist gewährleistet.

Die Streichvorrichtung 2 ist über eine Zapfenverbindung 18 an den rippenförmigen Elementen 12, 13 geführt und positioniert. Die als Loslager ausgebildeten rippenförmigen Elemente 12 weisen in der jeweils abstützenden Lagerfläche 16 ein Langloch 19 zur Aufnahme eines an der Streichvorrichtung 2 fixierten Zapfens 18 auf, wodurch eine Gleitverschieblichkeit der Streichvorrichtung 2 an den als Loslager ausgebildeten rippenförmigen Elementen 12 gegeben ist. Ein axialer thermischer Längenausgleich zwischen Streichvorrichtung 2 einerseits und rippenförmigen Elementen 12 und Tragbalken 1 anderseits wird dadurch ermöglicht.
Die rippenförmigen Elemente 12, 13 können über Halteplatten 20 an dem Tragbalken 1 befestigt sein. Die Befestigung kann mittels Schrauben (nicht dargestellt) erfolgen. Weiterhin kann der Tragbalken 1 zum Zwecke des thermischen Durchbiegungsausgleichs ein eine Außenwandung 6 und eine Innenwandung 7 aufweisendes Außenrohr 8 mit einem darin angeordneten Innenrohr 9 aufweisen. Zwischen Außen- und Innenrohr 8, 9 ist ein flüssigkeitsdurchströmter Raum 10 ausgebildet. Das Innenrohr 9 bildet somit einen Verdränger im Inneren des Außenrohrs 8 und kann diese Funktion ausüben in einer Ausbildung als Hohlkörper oder Vollkörper. Gemäß einem Ausführungsbeispiel kann der flüssigkeitsdurchströmte Raum 10 als ein Ringspalt ausgebildet sein, in dem ein Strömungszwangslauf ausgebildet ist, der derart dimensionierbar ist, dass der Wärmeübergang an der Innenwandung 7 des Außenrohrs 8 größer ist als der Wärmeübergang an der Außenwandung 6 des Außenrohrs 8.
Das Innenrohr 9 ermöglicht auf Grund seiner Funktion, als Verdrängerkörper ausgebildet zu sein, den innenliegenden flüssigkeitsdurchströmten Ringspalt 10 nach außen zu verlagern. Die Innenwandung 7 des Außenrohrs 8 begrenzt somit den Ringspalt 10 beabstandet von der Außenwandung 6 des Außenrohrs 8 nur durch eine Wandstärke des Außenrohrs 8, das vorzugsweise zylindrisch ausgebildet ist. Das Außenrohr 8 mit seiner Außenwand 6 und seiner Innenwandung 7 liefert erfindungsgemäß Grenzflächen, an denen die Intensität des Wärmeübergangs unterschiedlich gewählt wird dadurch, dass thermisch wirksam Einfluss genommen wird auf die Intensität des Wärmeübergangs an der Innenwandung 7. Die Grenzflächen der sich gegenüberstehenden Wärmeübertragungskoeffizienten sind an einem Rohr, hier dem Außenrohr 8, ausgebildet, wobei zwischen Innenwandung 7 und Außenwandung 6, also dem Außenrohr 8 selbst, Wärmeleitung abhängig vom Material des Außenrohrs 8 stattfindet. Das Außenrohr 8 und das Innenrohr 9 sind vorzugsweise beide kreiszylindrisch ausgebildet und koaxial angeordnet. Das Innenrohr 9 ist folglich vorzugsweise ein umfänglich gleichmäßig wirkender Verdränger gegenüber dem Außenrohr 8 und dessen Innenwandung 7.

Die Dicke des Ringspalts 10 ist wählbar und liegt vorzugsweise bei 1,5 bis 5 cm. In dem Ringspalt 10 können Strömungsleitmittel 11 derart angeordnet sein, dass ein gradliniger (nicht dargestellt) oder schraubenlinienförmiger Strömungszwangslauf ausgebildet ist. Die Strömungsleitmittel 11 können dazu als an die axiale und radiale Erstreckung des Ringspalts 10 angepasste Ablenkwandungen ausgebildet sein, die um das Innenrohr 9 herum und entlang des Längsverlaufs desselben sich wendelförmig erstrecken. Die Ablenkwandungen können gerade oder schräg gestellt angeordnet sein.

Vorzugsweise beträgt ein thermisch aktiver Wärmeübertragungskoeffizient des Strömungszwangslaufs an der Innenwandung 7 mindestens das 10-fache eines Wärmeübertragungskoeffizienten der wirkenden Umgebungseinflüsse an der Außenwandung 6 des Außenrohrs 8. Der Wärmeübertragungskoeffizient des Strömungszwangslaufs ist beispielsweise einstellbar durch die Strömungsgeschwindigkeit der Flüssigkeit bzw. des Temperiermediums und/oder die geometrischen Abmessungen des Ringspalts 10. Die Flüssigkeit/Temperiermedium des Strömungszwanglaufs kann auf eine wählbare Fluideintrittstemperatur im Bereich von 10° bis 60° einstellbar sein. Wie Fig. 2 zeigt, erstreckt sich der Tragbalken 1 über eine durch die Länge der Auftragswalze 3 gegebene Maschinenbreite hinaus. Die Längserstreckung des Ringspalts 10 ist folglich größer als eine Längserstreckung der vom Tragbalken 1 abgestützten Streichvorrichtung 2. Der thermisch wirksame Durchbiegungsausgleich des Tragbalkens 1 ragt folglich vorzugsweise mindestens einseitig über die medienauftragende Streichvorrichtung 2 hinaus, wodurch verbesserte Thermorandzonen am Tragbalken erzeugt werden können.

Die Streichvorrichtung 2 ist weiterhin vorzugsweise thermisch entkoppelt am Tragbalken 1 abgestützt, wie vorstehend beschrieben.

## Patentansprüche

1. Auftragswerk zum direkten oder indirekten Auftragen eines Streichmediums auf eine laufende Materialbahn, insbesondere aus Papier oder Karton, mit einem Tragbalken (1) zum Führen und Positionieren einer langgestreckten Streichvorrichtung (2) zur Abgabe von Streichmedium über eine Maschinenbreite, wobei der Tragbalken (1) zum Zwecke des thermischen Durchbiegungsausgleichs ein eine Außenwandung (6) und eine Innenwandung (7) aufweisendes Außenrohr (8) mit einem darin angeordneten Innenrohr (9) umfasst, wobei zwischen Außen- und Innenrohr (8, 9) ein flüssigkeitsdurchströmter Raum (10) ausgebildet ist, die Streichvorrichtung (2) thermisch entkoppelt am Tragbalken (1) abgestützt ist, wozu an dem Tragbalken (1) eine Mehrzahl einzelner voneinander beabstandeter rippenförmiger Elemente (12, 13) befestigt ist, die jeweils mindestens zwei Tragelemente (14, 15) zur mindestens 70%igen Aufspaltung einer Lastaufnahme aus Gewichtskraft und Betriebskraft der auf den rippenförmigen Elementen (12, 13) gelagerten Streichvorrichtung (2) aufweisen, die Tragelemente (14, 15) Lagerflächen (16, 17) tragen, die aus einem plattenförmigen Isoliermaterial zur thermischen Abschirmung gebildet sind, ein rippenförmiges Element (13) als Festlager und die übrigen rippenförmigen Elemente (12) als Loslager ausgebildet sind zur Kompensation thermischer Längenänderungen zwischen Tragbalken (1) und Streich-vorrichtung (2), **dadurch gekennzeichnet, dass** die Streichvorrichtung (2) über eine Zapfenverbindung (18) an den rippenförmigen Elementen (12, 13) geführt und positioniert ist, und das rippenförmige Element (12) als Loslager ein Langloch (19) in der abstützenden Lagerfläche (16) für einen axialen thermischen Längenausgleich zwischen Streichvorrichtung (2) und rippenförmigem Element (12) aufweist.

2. Auftragswerk nach Anspruch 1, **dadurch gekennzeichnet, dass** die rippenförmigen Elemente (12, 13) skelettartig ausgebildet sind mit winkelig zueinander aufgestellten Tragelementen (14, 15), die die Streichvorrichtung (2) gleitverschieblich gegenüber dem Tragbalken (1) aufnehmen.

3. Auftragswerk nach Anspruch 1, **dadurch gekennzeichnet, dass** ein antriebsseitiges rippenförmiges Element (13) als Festlager ausgebildet ist.

4. Auftragswerk nach einem der Ansprüche 1 bis 3, **dadurch gekennzeichnet, dass** die rippenförmigen Elemente (12, 13) über Halteplatten (20) an dem Tragbalken befestigt sind.

5. Auftragswerk nach Anspruch 4, **dadurch gekennzeichnet, dass** die Befestigung mittels Schrauben erfolgt.

6. Auftragswerk nach einem der Ansprüche 1 bis 5, **dadurch gekennzeichnet, dass** der flüssigkeitsdurchströmte Raum (10) des Tragbalkens (1) als Ringspalt ausgebildet ist, in dem ein Strömungszwangslauf ausgebildet ist, der derart dimensionierbar ist, dass der Wärmeübergang an der Innenwandung (7) des Außenrohrs (8) größer ist als der Wärmeübergang an der Außenwandung (6) des Außenrohrs (8).

7. Auftragswerk nach einem der Ansprüche 1 bis 6, **dadurch gekennzeichnet, dass** das Innenrohr (9) als ein Verdrängerkörper ausgebildet ist, wodurch der innenliegende flüssigkeitsdurchströmte Raum (10) nach außen verlagert ist.

8. Auftragswerk nach einem der Ansprüche 1 bis 7, **dadurch gekennzeichnet, dass** in dem Raum (10) Strömungsleitmittel (11) derart angeordnet sind, dass ein gradliniger oder schraubenlinienförmiger Strömungszwangslauf ausgebildet ist.

9. Auftragswerk nach Anspruch 8, **dadurch gekennzeichnet, dass** ein thermisch aktiver Wärmeübertragungskoeffizient des Strömungszwangslaufs an der Innenwandung (7) mindestens das 10-fache eines Wärmeübertragungskoeffizienten der wirkenden Umgebungseinflüsse an der Außenwandung (6) des Außenrohrs (8) beträgt.

10. Auftragswerk nach einem der Ansprüche 1 bis 9, **dadurch gekennzeichnet, dass** das Außenrohr (8) und das Innenrohr (9) kreiszylindrisch ausgebildet sind und koaxial angeordnet sind.

## Claims

1. Application unit for direct or indirect application of a coating medium to a running material web, composed in particular of paper or cardboard, having a carrying beam (1) for guiding and positioning an elongate coating apparatus (2) for dispensing coating medium over a machine width, wherein, for the purpose of thermal deflection compensation, the carrying beam (1) comprises an outer tube (8), which has an outer wall (6) and an inner wall (7), with an inner tube (9) arranged therein, wherein a space (10) flowed through by liquid is formed between the outer and inner tubes (8, 9), the coating apparatus (2) is supported on the carrying beam (1) in a thermally decoupled manner, for which purpose a plurality of individual rib-like elements (12, 13) is fastened to the carrying beam (1), which rib-like elements are spaced apart from one another and have in each case at least two carrying elements (14, 15) for an at least 70% division of a bearing of load, made up of weight force and operating force, of the coating device (2) mounted on the rib-like elements (12, 13), the carrying elements (14, 15) have bearing surfaces (16, 17) which are formed from a plate-like insulating material for thermal shielding, and one rib-like element (13) is in the form of a fixed bearing and the remaining rib-like elements (12) are in the form of floating bearings for compensation of thermal changes in length between carrying beam (1) and coating apparatus (2), **characterized in that** the coating apparatus (2) is guided and positioned via a pin connection (18) at the rib-like elements (12, 13), and the rib-like element (12) in the form of a floating bearing has an elongate hole (19) in the supporting bearing surface (16) for axial thermal length compensation between coating apparatus (2) and rib-like element (12).

2. Application unit according to Claim 1, **characterized in that** the rib-like elements (12, 13) are of skeletal form with carrying elements (14, 15) which are positioned at an angle to one another and which receive the coating apparatus (2) in a manner slidingly movable in relation to the carrying beam (1).

3. Application unit according to Claim 1, **characterized in that** a drive-side rib-like element (13) is in the form of a fixed bearing.

4. Application unit according to one of Claims 1 to 3, **characterized in that** the rib-like elements (12, 13) are fastened to the supporting beam via holding plates (20).

5. Application unit according to Claim 4, **characterized in that** the fastening is realized by means of screws.

6. Application unit according to one of Claims 1 to 5, **characterized in that** the space (10) flowed through by liquid of the supporting beam (1) is in the form of an annular gap in which there is formed an enforced flow course which can be dimensioned in such a way that the heat transfer to the inner wall (7) of the outer tube (8) is greater than the heat transfer to the outer wall (6) of the outer tube (8).

7. Application unit according to one of Claims 1 to 6, **characterized in that** the inner tube (9) is in the form of a displacement body, whereby the inner space (10) flowed through by liquid is transferred outwards.

8. Application unit according to one of Claims 1 to 7, **characterized in that** flow-guiding means (11) are arranged in the space (10) in such a way that a rectilinear or spiral-shaped enforced flow course is formed.

9. Application unit according to Claim 8, **characterized in that** a thermally active heat transfer coefficient of the enforced flow course at the inner wall (7) is at least 10 times a heat transfer coefficient of the active environmental influences at the outer wall (6) of the outer tube (8).

10. Application unit according to one of Claims 1 to 9, **characterized in that** the outer tube (8) and the inner tube (9) are of circular-cylindrical form and are arranged in a coaxial manner.

## Revendications

1. Mécanisme d'application pour appliquer directement ou indirectement un agent de couchage sur une bande de matériau en mouvement, en particulier en papier ou en carton, avec une poutre de support (1) pour guider et positionner un dispositif de couchage (2) étiré en longueur pour distribuer de l'agent de couchage sur une largeur de machine, dans lequel la poutre de support (1) comprend, aux fins de la compensation de flexion thermique, un tuyau extérieur (8) présentant une paroi extérieure (6) et une paroi intérieure (7) avec un tuyau intérieur (9) disposé dans celui-ci, dans lequel un espace (10) traversé par un liquide est réalisé entre le tuyau extérieur et le tuyau intérieur (8, 9), le dispositif de couchage (2) est soutenu sur la poutre de support (1) de manière thermiquement découplée, une multitude d'éléments (12, 13) en forme de nervure tenus à distance les uns des autres étant fixée sur la poutre de support (1) à cet effet, qui présentent respectivement au moins deux éléments de support (14, 15) pour scinder au moins à 70 % une absorption de charge issue de la force liée au poids et de la force liée au fonctionnement du dispositif de couchage (2) monté sur les éléments (12, 13) en forme de nervure, lesquels éléments de support (14, 15) supportent des surfaces de montage (16, 17) qui sont formées à partir d'un matériau isolant en forme de plaque pour la protection thermique, un élément (13) en forme de nervure est réalisé en tant que palier fixe et les éléments (12) restants en forme de nervure sont réalisés en tant que palier lâche pour la compensation de modifications de longueur thermiques entre la poutre de support (1) et le dispositif de couchage (2), **caractérisé en ce que** le dispositif de couchage (2) est guidé et positionné sur les éléments (12, 13) en forme de nervure par l'intermédiaire d'une liaison à tourillon (18), et l'élément (12) en forme de nervure présente en tant que palier lâche un trou oblong (19) dans la face de montage (16) d'appui pour une compensation de longueur thermique axiale entre le dispositif de couchage (2) et l'élément (12) en forme de nervure.

2. Mécanisme d'application selon la revendication 1, **caractérisé en ce que** les éléments (12, 13) en forme de nervure sont réalisés à la manière d'un squelette avec des éléments de support (14, 15) placés selon un angle les uns par rapport aux autres, qui reçoivent le dispositif de couchage (2) de manière mobile par glissement par rapport à la poutre de support (1).

3. Mécanisme d'application selon la revendication 1, **caractérisé en ce qu'**un élément (13) en forme de nervure côté entraînement est réalisé en tant que palier fixe.

4. Mécanisme d'application selon l'une quelconque des revendications 1 à 3, **caractérisé en ce que** les éléments (12, 13) en forme de nervure sont fixés sur la poutre de support par l'intermédiaire de plaques de maintien (20).

5. Mécanisme d'application selon la revendication 4, **caractérisé en ce que** la fixation est effectuée au moyen de vis.

6. Mécanisme d'application selon l'une quelconque des revendications 1 à 5, **caractérisé en ce que** l'espace (10) traversé par un liquide de la poutre de support (1) est réalisé en tant que fente annulaire, dans laquelle un guidage forcé d'écoulement est réalisé, qui peut être dimensionné de telle manière que le transfert thermique est plus important sur la paroi intérieure (7) du tuyau extérieur (8) que le transfert thermique sur la paroi extérieure (6) du tuyau extérieur (8).

7. Mécanisme d'application selon l'une quelconque des revendications 1 à 6, **caractérisé en ce que** le tuyau intérieur (9) est réalisé en tant qu'un corps de refoulement, ce qui permet de déplacer vers l'extérieur l'espace (10) traversé par un liquide situé à l'intérieur.

8. Mécanisme d'application selon l'une quelconque des revendications 1 à 7, **caractérisé en ce que** des moyens de guidage d'écoulement (11) sont disposés dans l'espace (10) de telle manière qu'un guidage forcé d'écoulement rectiligne ou de forme hélicoïdale est réalisé.

9. Mécanisme d'application selon la revendication 8, **caractérisé en ce qu'**un coefficient de transfert thermique actif thermiquement du guidage forcé d'écoulement sur la paroi intérieure (7) est égal à au moins 10 fois un coefficient de transfert thermique des influences extérieures actives sur la paroi extérieure (6) du tuyau extérieur (8).

10. Mécanisme d'application selon l'une quelconque des revendications 1 à 9, **caractérisé en ce que** le tuyau extérieur (8) et le tuyau intérieur (9) sont réalisés de manière cylindrique circulaire et sont disposés de manière coaxiale.
